# EUROPÄISCHE PATENTSCHRIFT

(11) **EP 0 122 405 B1**
(45) Veröffentlichungstag und Bekanntmachung des Hinweises auf die Patenterteilung: **28.05.1986**
(21) Anmeldenummer: 84101832.8
(22) Anmeldetag: 22.02.1984
(51) Int. Cl.: E06B 3/66

(54) **Anlage für die Randversiegelung von Isolierglaseinheiten**
Apparatus for sealing the edges of insulating glazing units
Dispositif de scellement des bords de vitrages isolants

(30) Priorität: 23.03.1983 DE 3310441
(43) Veröffentlichungstag der Anmeldung: 24.10.1984
(73) Patentinhaber: FLACHGLAS AKTIENGESELLSCHAFT, 90762 Fürth (DE); SZABO Maschinenbau GmbH & Co. Kommanditgesellschaft, D-5608 Radevormwald (DE)
(72) Erfinder: Wiederhöfer, Heinrich, D-4650 Gelsenkirchen (DE); Szabo, Tibor, Dipl.-Ing., D-5608 Radevormwald (DE)
(74) Vertreter: Andrejewski, Walter

## Beschreibung

Die Erfindung bezieht sich gattungsgemäß auf eine Anlage für die Randversiegelung von Isolierglaseiheiten, mit Beschickförderer, Entleervorrichtung sowie Versiegelungseinrichtung mit Versiegelungsautomat mit nach Maßgabe des zu versiegelnden Randes verfahr- und schwenkbarer Versiegelungsdüse, wobei der als Rollgang oder Bandförderer ausgebildete Beschickförderer zur Einführung stehender Isolierglaseinheiten eingerichtet ist und ein bis in die Versiegelungseinrichtung mit Isolierglaseinheitenaufnahme geführtes. heb- und senkbares Positionierteilstück aufweist, wobei die Isolierglaseinheitenaufnahme mit einer Mehrzahl von Saugköpfen versehen ist, von denen eine eingeführte Isolierglaseinheit randfrei aufrecht übernehmbar sowie bei der Randversiegelung festhaltbar ist, wobei ferner der Versiegelungsautomat an einer vertikalen Führungstraverse aufundnieder verfahrbar ist und wobei endlich die randversiegelte Isolierglaseinheit mit Hilfe der Entleervorrichtung von den Saugköpfen der Isolierglaseinheitenaufnahme abnehmbar und abführbar ist. Es versteht sich, daß in einer solchen Anlage Isolierglaseinheiten mit zwei oder mit mehr als zwei Glasscheiben randversiegelt werden können. Die Anlage arbeitet mit vorgegebener Taktzeit, wobei Taktzeit die Zeitspanne bezeichnet, die zwischen dem Einführen einer ersten Isolierglaseinheit und dem Einführen einer nächsten Isolierglaseinheit in die Versiegelungseinrichtung vergeht. In die Taktzeit gehen wesentlich konstruktionsabhängige Parameter der Anlage ein.

Bei der bekannten gattungsgemäßen Anlage (DE-A-2843861) bewegt sich der Versiegelungsautomat mit seiner Versiegelungsdüse längs der vertikalen Kanten der zu versiegelnden Isolierglaseinheit in der Isolierglaseinheitenaufnahme aufwärts bzw. abwärts. Außerdem ist die Isolierglaseinheitenaufnahme in horizontaler Richtung so verfahrbar, daß dabei die horizontalen, zu versiegelnden Kanten an dem Versiegelungsautomaten vorbeiführbar sind. Dabei ist die Anordnung insgesamt so getroffen, daß eine von einer Seite in die Versiegelungseinrichtung einlaufende Isolierglaseinheit an der anderen Seite abgeführt werden kann. Entsprechend ist die Isolierglaseinheitenaufnahme von der einen Seite zur anderen Seite verfahrbar. Die bekannte Ausführungsform erleichtert zwar diese Abführung, die anschließende Entnahme muß jedoch umständlich von Hand oder mit Hilfe eines Hebezeuges erfolgen, wobei das Hebezeug die Entleervorrichtung bildet. Darüber hinaus führt die beschriebene hin- und hergehende Bewegung der Isolierglaseinheitenaufnahme mit einem Weg, der größer ist als zwei gereihte Isolierglaseinheiten zu störenden Beiträgen zur Taktzeit. Insoweit ist die Produktivität der bekannten Anlage verbesserungsbedürftig.

Der Erfindung liegt die Aufgabe zugrunde, eine gattungsgemäße Anlage so weiter auszubilden, daß die Entnahme der versiegelten Isolierglaseinheiten auf einfache Weise erfolgen kann, und zwar bei gleichzeitiger Reduzierung der Taktzeit und damit Erhöhung der Produktivität.

Zur Lösung dieser Autgabe lehrt die Erfindung, daß die lsolierglaseinheitenaufnahme in einem feststehenden Rahmen angeordnet ist und ein-und ausfahrbare Saugköpfe aufweist, von denen eine mit Hilfe des Positionierteilstückes angehobene und vorgestellte Isolierglaseinheit übernehmbar ist, daß die im wesentlichen vertikale Versiegelungsautomaten-Führungstraverse in dem Rahmen der Isolierglaseinheitenaufnahme horizontal verfahrbar ist, und daß die Entleervorrichtung aus einem Entleerrahmen mit einer Mehrzahl von ein- und ausfahrbaren Saugköpfen besteht, welcher Entleerrahmen an horizontalen Führungsschienen zwischen einer Position hinter der Isoliergiaseinheitenaufnahme und einer Entnahmestation verfahrbar ist, wobei eine randversiegelte Isolierglaseinheit in der Isolierglaseinheitenaufnahme von den Saugköpfen des Entleerahmens übernehmbar und mit dem Entleerahmen abführbar ist. Um eine aufgenommene Isolierglaseinheit in der Isolierglaseinheitenaufnahme besonders stabil festzulegen, ist eine bevorzugte Ausführungsform der Erfindung dadurch gekennzeichnet, daß die Isolierglaseinheitenaufnahme Saugköpfe aufweist, die eine aufgenommene Isolierglaseinheit in nach rückwärts zum Entleerahmen hin geneigter Stellung festhalten und daß die entsprechend geneigte Isolierglaseinheit in dem oder mit dem Entleerrahmen durch Steuerung der Saugköpfe und/oder Schwenken des Entleerrahmens mit Hilfe von Zylinderkolbenanordnungen in eine vertikale Stellung einrichtbar ist. Eine mit Hilfe des Entleerrahmens in die Entnahmestation verbrachte Isolierglaseinheit kann dort von Hand abgenommen und weiteren Bearbeitungsmaßnahmen zugeführt werden. Es besteht aber auch die Möglichkeit, die randversiegelten Isolierglaseinheiten in Aufnahmefächer eines Transportwagens einzustellen. Dazu lehrt die Erfindung, daß die Entnahmestation in Verfahrrichtung des Entleerrahmens weisende Schienenabschnitte aufweist, auf die Transportwagen mit einer Mehrzahl von quer zur Richtung der Schienenabschnitte gereihten Aufnahmefächern zur Aufnahme von randseitigen Isolierglaseinheiten auffahrbar sind, und daß die Schienenabschnitte ihrerseits z. B. mit Hilfe eines Kettenförderers, an dessen Ketten die Schienenabschnitte angeschlossen sind, quer zur Verfahrrichtung des Entleerrahmens aufnahmefachweise umsetzbar sind.

Die erreichten Vorteile sind darin zu sehen, daß bei einer erfindungsgemäßen Anlage die Taktzeit beachtlich reduziert ist, da beim Abführen einer randversiegelten Isolierglaseinheit mit Hilfe des Entleerrahmens eine zu versiegelnde Isolierglaseinheit in die Versiegelungseinrichtung bereits wieder eingeführt werden kann. Entsprechend erhöht sich die Produktivität der Anlage. Die Entnahme ist einfach und funktionssicher.

Im folgenden wird die Erfindung anhand einer lediglich ein Ausführungsbeispiel darstellenden Zeichnung ausführlicher erläutert. Es zeigen in schematischer Darstellung
Figur 1 eine Seitenansicht einer erfindungsgemäßen Anlage,
Figur 2 in einem vergrößerten Ausschnitt aus dem Gegenstand der Fig. 1 die Versiegelungseinrichtung,
Figur 3 eine Draufsicht auf den Gegenstand nach Fig. 1 ohne den Beschickförderer und
Figur 4 die Seitenansicht des Gegenstandes nach Fig. 1 im Maßstab der Fig. 2.

Die in den Figuren dargestellte Anlage ist für die Randversiegelung von lsolierglaseinheiten 1 bestimmt. Zum grundsätzlichen Aufbau gehören ein Beschickförderer 2, eine Entleervorrichtung 3, eine Versiegelungseinrichtung 4 mit Isolierglaseinheitenaufnahme 5 und Versiegelungsautomat 6 mit nach Maßgabe des zu versiegelnden Randes schwenkbarer Versiegelungsdüse.

Der im Ausführungsbeispiel als Rollgang 2 ausgebildete Beschickförderer ist zur Einführung stehender Isolierglaseinheiten 1 eingerichtet und besitzt ein bis in die Versiegelungseinrichtung 4 geführtes heb- und senkbares Positionierteilstück 7. Die Isolierglaseinheitenaufnahme 5 ist mit einer Mehrzahl von Saugköpfen 8 versehen, von denen eine eingeführte Isolierglaseinheit 1 randfrei aufrecht übernehmbar ist und bei der Randversiegelung festgehalten werden kann. Sie wird übernommen, nachdem das Positionierteilstück 7 die zu versiegelnde Isolierglaseinheit 1 in die entsprechende Position gebracht und angehoben hat. Der Versiegelungsautomat 6 ist an einer vertikalen Versiegelungsautomaten-Führungstraverse 9 auf- und niederverfahrbar. Die randversiegelte Isolierglaseinheit 1 ist mit Hilfe der Entleervorrichtung 3 von den Saugköpfen 8 der Isolierglaseinheitenaufnahme 5 abnehmbar und abführbar.

Insbes. aus der Fig. 2 entnimmt man, daß die Isolierglaseinheitenaufnahme 5 in einem feststehenden Rahmen 10 angeordnet ist und ein- und ausfahrbare Saugköpfe 8 aufweist, von denen eine mit Hilfe des Positionsteilstückes 7 angehobene und vorgestellte Isolierglaseinheit 1 abnehmbar ist. Dieser feststehende Rahmen 10 und die Saugköpfe 8 sind in der Fig. 2 durch besondere Schraffur hervorgehoben. Das gilt auch für die im wesentlichen vertikale Versiegelungsautomaten-Führungstraverse 9, die in dem Rahmen 10 der Isolierglaseinheitenaufnahme 5 horizontal verfahrbar ist.

Die Entleervorrichtung 3 besteht aus einem Entleerrahmen 11 mit einer Mehrzahl von ein-und ausfahrbaren Saugköpfen 12, wobei der Entleerrahmen 11 an horizontalen Führungsschienen 13 zwischen einer Position hinter der Isolierglaseinheitenaufnahme 5 und einer Entnahmestation 14 verfahrbar ist. Eine randversiegelte Isolierglaseinheit 1 ist in der Isolierglaseinheitenaufnahme 5 von dem Saugköpfen 12 des Entleerrahmens 11 übernehmbar und mit dem Entleerrahmen 11 abführbar. Um die vorstehend implizite beschriebenen kinematischen Zusammenhänge deutlich zu machen, sind in den Figuren entsprechende Bewegungspfeile eingezeichnet worden.

Die lsolierglaseinheitenaufnahme 5 weist Saugköpfe 8 auf, die eine aufgenommene Isolierglaseinheit 1 in nach rückwärts zum Entleerrahmen 11 hin geneigter Stellung festhalten, wobei die entsprechend geneigte Isolierglaseinheit in dem oder mit dem Entleerrahmen 11 in eine vertikale Stellung einrichtbar ist, das entnimmt man aus der Fig. 4 mit eingezeichnetem Bogenpfeil. Diese Verschwenkung der Isolierglaseinheit 1 erfolgt im Ausführungsbeispiel mit Hilfe von an der oberen Führungsschiene 13 angreifenden Zylinderkolbenanordnungen 15.

In den Fig. 3 und 4 erkennt man auch, daß die Entnahmestation 14 in Verfahrrichtung des Entleerrahmens 11 weisende Schienenabschnitte 16 besitzt, auf die Transportwagen 17 mit einer Mehrzahl von quer zur Richtung der Schienenabschnitte 16 gereihten Aufnahmefächern 18 für randversiegelte Isolierglaseinheiten 1 auffahrbar sind. Die Schienenabschnitte 16 sind ihrerseits, z. B. mit Hilfe eines Kettenförderers 19, an dessen Ketten 20 die Schienenabschnitte 16 angeschlossen sind, quer zur Verfahrrichtung des Entleerrahmens 11 aufnahmeweise umsetzbar. In Fig. 2 erkennt man außerdem, daß die Isolierglaseinheitenaufnahme 5 nicht nur Saugköpfe 8, sondern auch Abstützzylinder 21 aufweist. Für das Positionierstück 7 sind Hubzylinderkolbenanordnungen 22 vorgesehen.

Es versteht sich, daß der Beschickförderer 2 mit seinem Positionierteilstück 7, die Saugköpfe 8 der lsolierglaseinheitenaufnahme 5, die Versiegelungsäutomaten-Führungstraverse 9 mit dem Versiegelungsaut_{Q}maten 6, der Entleerrahmen 11 mit seinen Saugköpfen 12 und ggf. der Transportwagen 17 durch eine automatische Steuereinrichtung funktionell verknüpft sind. Diese automatische Steuereinrichtung kann mit entsprechenden Mikroprozessoren ausgerüstet sein. Sie ist jedoch im übrigen nach den Regeln der modernen Antriebs- und Steuerungstechnik aufgebaut und bedarf insoweit im einzelnen nicht der Beschreibung.

## Patentansprüche

1. Anlage für die Randversiegelung von Isolierglaseinheiten, mit Beschickförderer (2), Entleervorrichtung (3) sowie Versiegelungseinrichtung (4) mit Versiegelungsautomat (6) mit nach Maßgabe des zu versiegelnden Randes verfahr-und schwenkbarer Versiegelungsdüse, wobei der als Rollgang oder Bandförderer ausgebildete Beschickförderer zur Einführung stehender Isolierglaseinheiten (1) eingerichtet ist und ein bis in die Versiegelungseinrichtung mit Isolierglaseinheitenaufnahme (5) geführtes, heb- und senkbares Positionierteilstück (7) aufweist, wobei die Isolierglaseinheitenaufnahme mit einer Mehrzahl von Saugköpfen (8) versehen ist, von denen eine eingeführte Isolierglaseinheit randfrei aufrecht übernehmbar sowie bei der Randversiegelung festhaltbar ist, wobei ferner der Versiegeiungsautomat an einer vertikalen Führungstraverse (9) aufundnieder verfahrbar ist und wobei endlich die randversiegelte Isolierglaseinheit mit Hilfe der Entleervorrichtung von den Saugköpfen der Isolierglaseinheitenaufnahme abnehmbar und abführbar ist, dadurch gekennzeichnet, daß die Isolierglaseinheitenaufnahme (5) in einem feststehenden Rahmen (10) angeordnet ist und ein-und ausfahrbare Saugköpfe (8) aufweist, von denen eine mit Hilfe des Positionierteilstückes (7) angehobene und vorgestellte Isolierglaseinheit (1) übernehmbar ist, daß die im wesentlichen vertikale Versiegelungsautomaten-Führungstraverse (9) in dem Rahmen (10) der Isolierglaseinheitenaufnahme (5) horizontal verfahrbar ist, und daß die Entleervorrichtung (3) aus einem Entleerrahmen (11) mit einer Mehrzahl von ein-und ausfahrbaren Saugköpfen (12) besteht, welcher Entleerrahmen (11) an horizontalen Führungsschienen (13) zwischen einer Position hinter der Isolierglaseinheitenaufnahme (5) und einer Entnahmestation (14) verfahrbar ist, wobei eine randversiegelte Isolierglaseinheit (1) in der Isolierglaseinheitenaufnahme (5) von den Saugköpfen (12) des Entleerrahmens (11) übernehmbar und mit dem Entleerrahmen (11) abführbar ist.

2. Anlage nach Anspruch 1, dadurch gekennzeichnet, daß die Isolierglaseinheitenaufnahme (5) Saugköpfe (8) aufweist, die eine aufgenommene Isolierglaseinheit (1) in nach rückwärts zum Entleerrahmen (11) hin geneigter Stellung festhalten, und daß die entsprechend geneigte Isolierglaseinheit (1) in dem oder mit dem Entleerrahmen (11) in eine vertikale Stellung einrichtbar ist.

3. Anlage nach Anspruch 1, dadurch gekennzeichnet, daß die Entnahmestation in Verfahrrichtung des Entleerrahmens (11) weisende Schienenabschnitte (16) besitzt, auf die Transportwagen (17) mit einer Mehrzahl von quer zur Richtung der Schienenabschnitte (16) gereihten Aufnahmefächern (18) zur Aufnahme von vertikalen randversiegelten Isolierglaseinheiten (1) auffahrbar sind, und daß die Schienenabschnitte (16) ihrerseits (z. B. mit Hilfe eines Kettenförderers (19), an dessen Ketten (20) die Schienenabschnitte angeschlossen sind) quer zur Verfahrrichtung des Entleerrahmens (11) aufnahmefachweise umsetzbar sind.

## Claims

1. An installation for sealing the edges of glass insulation units, with a loader conveyor (2), a discharge appliance (3), and a sealing equipment (4) with an automatic sealer (6) with a sealing jet that can be traversed and swivelled as required by the edge to be sealed, in which the loader conveyor, constructed as a roll table or a belt conveyor, is equipped to introduce upstanding glass insulation units (1) and has a raisable and lowerable positioning portion (7) extending into the sealing equipment, with a glass insulation unit receptor (5) that is provided with a plurality of suction heads (8) by which an introduced ` uprìght glass insulation unit is taken, with its edges free, and firmly held during edge sealing, in which also the automatic sealer movable up and down on a vertical guide traverse (9) and in which finally the edge-sealed glass insulation unit is removable from the suction heads of the glass insulation unit receptor by means of the discharge appliance and carried away, characterized in that the glass insulation unit receptor (5) is located in a stationary frame (10) and has inwardly and outwardly movable suction heads (8), by means of which a glass insulation unit (1) raised and presented by means of the positioning portion (7) is taken ; that the approximately vertical automatic sealer guide traverse (9) is movable horizontally on frame (10) of glass insulation unit receptor 5 ; and that the discharge appliance (3) consists of a discharge frame (11) with a plurality of inwardly and outwardly movable suction heads, which discharge frame (11) is transportable on horizontal guide rails (13) between a- position behind the glass insulation unit receptor (5) and an unloading station (14), by which an edge-sealed glass insulation unit (1) in the glass insulation unit receptor (5) is taken by the suction heads (12) of discharge frame (11) and carried away with discharge frame (11).

2. An installation according to Claim 1, characterized in that the suction heads (8) of the glass insulation unit receptor (5) maintain a glass insulation unit (1) that they have taken in a position inclined' backwards towards discharge frame (11), and that the glass insulation unit (1) so tilted is vertical positionable in or by the discharge frame (11).

3. An installation according to Claim 1, characterized in that the unloading station has lengths of rail (16) pointing in the direction of movement of the discharge frame (11), on which rails are movable transport cars (17) with a plurality of reception compartments (18) transverse to the direction of the lengths of rail for the reception of vertical edge-sealed glass insulation units (1 and that the lengths of rail (16) themselves, (e. g. by means of a chain conveyor (19) to the chains (20) of which the lengths of rail are attached) are displacable, one reception compartment at a time, transverse to the direction of movement of the discharge frame (11).

## Revendications

1. Dispositif de scellement des bords de vitrages isolants avec transporteur de chargement (2), dispositif d'évacuation (3) et dispositif de scellement (4) avec système de scellement automatique (6) équipé d'une buse de scellement pouvant être déplacée et pivotée en fonction du bord à sceller, le transporteur de chargement conformé en ligne de rouleaux ou en bande transporteuse étant aménagé pour l'engagement de vitrages isolants (1) et présentant un élément partiel de positionnement (7) ascendant et descendant amené jusque dans le dispositif de scellement équipe d'organes de réception des vitrages isolants (5), lesdits organes de réception de vitrages isolants étant munis d'une pluralité de têtes aspirantes (8) qui permettent de prendre en charge un vitrage isolant en position debout et à bords dégagés et de la maintenir lors du scellement des bords, le système de scellement automatique pouvant, en outre, être déplacé vers le haut et vers le bas sur une traverse de guidage (9) verticale, et le vitrage isolant aux bords scellés pouvant être retiré des têtes aspirantes des organes de réception de vitrages isolants et évacué à l'aide d'un dispositif d'évacuation, caractérisé par le fait que l'organe de réception de vitrages isolants (5) est disposé dans un cadre (10) fixe et qu'il comprend des têtes aspirantes (8) télescopiques permettant de prendre en charge un vitrage isolant soulevé et présenté à l'aide de l'élément partiel de positionnement (7), que la traverse de guidage (9) essentiellement verticale du système de scellement automatique peut être déplacée horizontalement dans le cadre (10) de l'organe de réception de vitrages isolants (5), et que Ig dispositif d'évacuation (3) se compose d'un cadre d'évacuation (11) muni d'une pluralité de têtes aspirantes (12) télescopiques et pouvant être déplacé, sur des rails-guides horizontaux, entre une position en aval de l'organe de réception de vitrages isolants (5) et un poste de reprise (14), un vitrage isolant scellé aux bords (1) pouvant être repris, dans l'organe de réception (5), par les têtes aspirantes (12) du cadre d'évacuation (11) et évacué au moyen dudit cadre d'évacuation.

2. Dispositif selon la revendication 1, caractérisé par le fait que l'organe de réception de vitrages isolants (5) comporte des têtes aspirantes (8) qui maintiennent un vitrage isolant (1) pris en charge dans une position inclinée vers l'arrière en direction du cadre d'évacuation (11), et que le vitrage isolant (1) incliné en conséquence peut être amené, dans ou avec le cadre d'évacuation (11), dans une position verticale.

3. Dispositif selon la revendication 1, caractérisé par le fait que le poste de reprise comporte des sections de rails (16) orientées dans le sens du déplacement du cadre d'évacuation (11) sur lesquelles peuvent s'engager les chariots transporteurs (17) munis d'une pluralité de cases (18) successives disposées transversalement à la direction des sections de rails (16) et destinées à recevoir des vitrages isolants aux bords scellés (1) placés verticalement, et que les sections de rails (16) peuvent être déplacées à leur tour, de case réceptrice en case réceptrice, transversalement au sens de déplacement du cadre d'évacuation (11) (par exemple à l'aide d'un transporteur à chaînes (19) aux chaînes (20) duquel sont rattachées les sections de rails).
